# EUROPÄISCHE PATENTSCHRIFT

(11) **EP 0 037 598 B1**
(45) Veröffentlichungstag und Bekanntmachung des Hinweises auf die Patenterteilung: **15.06.1983**
(21) Anmeldenummer: 81200264.0
(22) Anmeldetag: 10.03.1981
(51) Int. Cl.: F41D 11/00, F41D 11/06

(54) **Anstechsicherung an einer selbsttätigen Feuerwaffe**
Firing safety device for automatic gun
Dispositif de sécurité de mise à feu pour arme à feu automatique

(30) Priorität: 26.03.1980 CH 2369/80
(43) Veröffentlichungstag der Anmeldung: 14.10.1981
(73) Patentinhaber: Werkzeugmaschinenfabrik Oerlikon-Bührle AG, 8050 Zürich (CH)
(72) Erfinder: Graber, Heinz, CH-8142 Uitikon (CH)

## Beschreibung

Die Erfindung betrifft eine Anstechsicherung an einer selbsttätigen Feuerwaffe, mit einem Verschluß, der durch eine in einer Federhülse befindlichen Vorholfeder aus einer hinteren Stellung in eine Zündstellung verschiebbar ist, wobei die Federhülse in einem abnehmbaren Gehäuseteil der Feuerwaffe angeordnet ist.

Eine Anstechsicherung ist notwendig, um zu verhindern, daß ein Schuß in unbeabsichtigter Weise ausgelöst wird. Diese Anstechsicherung hat die Aufgabe zu verhindern, daß der Verschluß in seine Zündstellung gelangt. Am Verschluß ist ein Zündstift befestigt, der in die Zündkapsel der Patrone eindringt, sobald sich der Verschluß in der Zündstellung befindet. Mit der Anstechsicherung wird ein Sperrglied in die Bahn des Verschlusses gebracht, welches verhindert, daß der Verschluß sich in die Zündstellung verschieben kann.

Eine solche auch als Fangvorrichtung bezeichnete Anstechsicherung ist in der CH-A-556 524 beschrieben. Diese bekannte Anstechsicherung befindet sich im eigentlichen Waffengehäuse und hat daher den Nachteil, daß sie sich bei vorhandenen Feuerwaffen nicht mehr nachträglich einbauen läßt.

Die Aufgabe, welche mit der vorliegenden Erfindung gelöst werden soll, besteht in der Schaffung einer Anstechsicherung, die leicht in die vorhandenen Feuerwaffen eingebaut werden kann, ohne daß schwer austauschbare Gehäuseteile der Feuerwaffe ersetzt werden müssen.

Die erfindungsgemäße Anstechsicherung ist dadurch gekennzeichnet, daß sie im genannten abnehmbaren Gehäuseteil der Feuerwaffe angeordnet ist, indem in diesem Gehäuseteil ein in die Bahn der Federhülse verschiebbares Sperrglied der Anstechsicherung, sowie ein durch eine Stange verschiebbarer Nocken, auf dem sich das Organ der Anstechsicherung unter der Kraft einer Feder abstützt, angeordnet ist.

Ein Ausführungsbeispiel der erfindungsgemäßen Anstechsicherung ist im folgenden anhand der beigefügten Zeichung ausführlich beschrieben. Es zeigt
Fig. 1 einen axialen Längsschnitt durch einen Teil einer Feuerwaffe, mit dem Verschluß in Zündstellung;
Fig. dasselbe wie Fig.1, jedoch mit dem Verschluß vor der Zündstellung, d. h. in gesicherter Stellung vorne;
Fig. 3 einen Schnitt nach Linie 111-111 in Fig. 1;
Fig. 4 einen Schnitt nach Linie IV-IV in Fig. 3;
Fig. 5 einen Schnitt nach Linie V-V in Fig. 6;
Fig. 6 einen Schnitt nach Linie VI-VI in Fig. 5.

Die Fig. 1 -4 beziehen sich auf eine Feuerwaffe gemäß der CH-A-556 524. Gemäß Fig. 1 befinden sich in einem Verschlußgehäuse 1 ein zweiteiliger Verschluß, der einen Verschlußkopf 2 und ein Steuerstück 3 aufweist. Dieser Verschluß ist im Verschlußgehäuse 1 verschiebbar und das Steuerstück 3 ist im Verschlußkopf 2 verschiebbar. In seiner vordersten Stellung, der sogenannten Zündstellung, liegt der Verschluß an einer Fläche 5 und an einer im Verschlußgehäuse 1 befindlichen Patrone 6 an. Am Steuerstück 3 ist ein Zündstift 4 befestigt, der die Patrone 6 in der erwähnten Zündstellung ansticht. Der Verschlußkopf 2 weist zwei Aussparungen auf, in denen je ein Riegel 7 schwenkbar angeordnet ist. Am Verschlußgehäuse 1 sind zwei Rastflächen 8 vorgesehen.

Gemäß Fig. 1 und 4 ist das Steuerstück 3 in einer Aussparung 9 des Verschlußkopfes 2 verschiebbar eingesetzt und steht über je einen Vorsprung 10 mit zwei Kupplungsstücken 11 in Antriebsverbindung. Die Kupplungsstücke 11 sind gemäß Fig. 3 in je einer Kammer angeordnet, welche durch einen Steg 12 des Verschlußkopfes 2 und eine Seitenwand des Verschlußgehäuses 1 gebildet wird. Jedes der beiden Kupplungsstücke 11 steht über einen Nocken 13 mit je einer außerhalb des Verschlußgehäuses 1 angeordneten Federhülse 14 in Antriebsverbindung. Der Nocken 13 ist an der Federhülse 14 befestigt und ragt durch das Verschlußgehäuse 1 in eine Ausnehmung 15 des Kupplungsstückes 11.

Gemäß Fig. 1 und 3 befindet sich die Federhülse 14 in einem Gehäuse 16. Erfindungsgemäß wird dieser Gehäuseteil auf einer Seite der Waffe anders ausgebildet, wie aus Fig. 5 und 6 ersichtlich ist.

Gemäß Fig. 5 befindet sich die linke Federhülse 14 in diesem Gehäuseteil 16 und enthält eine Vorholfeder 17, welche das Bestreben hat, die Federhülse 14 in der Zeichnung nach links zu schieben, bis sie gegen eine Schulter 18 stößt, d. h. bis der in Fig. 1 dargestellte Verschluß sich in Zündstellung befindet. Im Gehäuseteil 16 ist um eine Achse 19 schwenkbar ein Fangarm 20 gelagert. In einer Bohrung 21 des Fangarmes 20 befindet sich ein Bolzen 22. Dieser Bolzen 22 wird durch die Kraft einer Feder 23 gegen einen Deckel 24 des Gehäuseteiles 16 gedrückt, wodurch der Fangarm 20 im Gegenuhrzeigersinn um die Achse 19 geschwenkt wird und in die in Fig.5 gezeigte Stellung gelangt. In dieser Stellung ragt der Fangarm 20 in die Bahn der Federhülse 14 und ist in der Lage, die Vorwärtsbewegung der Federhülse 14 abzubremsen.

Im Gehäuseteil 16 ist gemäß Fig. und 6 ein Sperrglied 25 der Anstechsicherung verschiebbar angeordnet. In einer Bohrung des Sperrgliedes 25 befindet sich ein Bolzen 27. Dieser Bolzen 27 wird durch die Kraft einer Feder 28 gegen einen Anschlag 29 des Gehäuseteiles 16 gedrückt, wodurch das Sperrglied 25 nach unten gedrückt wird und in die in Fig. gezeigte Stellung gelangt. In dieser Stellung befindet sich das Sperrglied 25 außerhalb der Bahn der Federhülse 14 und ist nicht in der Lage, die Vorwärtsbewegung der Federhülse 14 zu verhindem.

Im Sperrglied 25 ist ferner eine Nockenrolle 30 (Fig. 5) auf einem Bolzen 31 drehbar gelagert. Der Bolzen 31 befindet sich in einer Bohrung 32 des Sperrgliedes 25 (Fig. 6).

Gemäß Fig. 5 stützt sich die Nockenrolle 30 auf einem Nocken 33 ab, der an einer verschiebbaren Stange 34 befestigt ist. Diese Stange 34 ist in zwei Bohrungen 35 und 36 des Gehäuseteiles 16 verschiebbar gelagert. Eine Schraubenfeder 37, welche sich einerseits an einer Schulter 39 der Stange 34 und anderseits am Gehäuseteil 16 abstützt, hat das Bestreben, die Stange 34 in Fig. nach links in die gezeigte Stellung zu schieben, in welcher das Sperrglied 25 sich in seiner untersten Stellung außerhalb der Bahn der Federhülse 14 befindet. Durch einen nicht dargestellten Seilzug kann die Stange 34 entgegen der Kraft der Feder 37 nach rechts verschoben werden. Bei dieser Verschiebung der Stange 34 läuft die Nockenrolle 30 auf eine schräge Fläche 38 des Nockens 33 auf, wodurch das Sperrglied 25 entgegen der Kraft der Feder 28 angehoben wird und in die Bahn der Federhülse 14 gelangt. Die Federhülse 14 kann somit nicht in ihre vorderste Stellung gelangen und daher kann auch der Verschluß nicht in die Zündstellung bewegt werden. Die Feuerwaffe ist somit gegen ein unbeabsichtigtes Auslösen eines Schusses gesichert.

## Patentansprüche

Anstechsicherung an einer selbsttätigen Feuerwaffe, mit einem Verschluß (2, 3), der durch eine in einer Federhülse (14) befindlichen Vorholfeder (17) aus einer hinteren Stellung in eine Zündstellung verschiebbar ist, wobei die Federhülse (14) in einem abnehmbaren Gehäuseteil (16) der Feuerwaffe angeordnet ist, dadurch gekennzeichnet, daß die Anstechsicherung im genannten abnehmbaren Gehäuseteil (16) der Feuerwaffe angeordnet ist, indem in diesem Gehäuseteil (16) ein in die Bahn der Federhülse (14) verschiebbares Sperrglied (25) der Anstechsicherung, sowie ein durch eine Stange (34) verschiebbarer Nocken (33), auf dem sich das Sperrglied (25) der Anstechsicherung unter der Kraft einer Feder (28) abstützt, angeordnet ist.

## Claims

Firing pin safety mechanism for an automatic weapon with a breech-block (2, 3) which is displaceable from a rearward position into a firing position by a recoil spring (17) situated in a spring casing (14) which is arranged in a removable housing part (16) of the weapon, characterised in that the firing pin safety mechanism is arranged in the said removable housing part (16) of the weapon, whilst arranged in this housing part (16) is a blocking member (25) of the firing pin safety mechanism which is displaceable in the path of the spring casing (14), as well as a cam (33) which is displaceable by a rod (34), which cam supports the blocking member (25) of the firing pin safety mechanism against the force of a spring (28).

## Revendications

Sécurité de percussion pour une arme à feu automatique avec une culasse (2, 3) qui est coulissante vers la position de percussion à partir d'une position arrière, par un ressort de rappel (17) se trouvant dans une douille à ressort (14), la douille à ressort (14) étant logée dans une partie amovible (16) du boîtier de l'arme à feu, caractérisée en ce que la sécurité de percussion est prévue dans ladite partie de boîtier (16), amovible de l'arme à feu, et en ce que dans cette partie de boîtier (16) se trouvent un organe de verrouillage (25) de la sécurité de percussion, susceptible de coulisser dans le chemin de la douille à ressort (14) ainsi qu'une came (33) susceptible d'être coulissée par une tige (34), came sur laquelle s'appuie l'organe de verrouillage (25) de la sécurité de percussion sous la force d'un ressort (28).
